# FASCICULE DE BREVET EUROPEEN

(11) **EP 4 295 086 B1**
(45) Date de publication et mention de la délivrance du brevet: **15.04.2026**
(21) Numéro de dépôt: 22705901.1
(22) Date de dépôt: 16.02.2022
(51) Int. Cl.: F24C 15/20, B08B 15/02

(54) **HOTTE DE VENTILATION**
LÜFTUNGSHAUBE
VENTILATION HOOD

(30) Priorité: 17.02.2021 EP 21157642; 17.02.2021 EP 21157643
(43) Date de publication de la demande: 27.12.2023
(73) Titulaire: Ginox S.A., 1816 Chailly-Montreux (CH)
(72) Inventeur: BOMANSKI, Steve, 1816 Montreux (CH); FONJALLAZ, David, 1816 Montreux (CH); GRUNINGER, Wayne, 1816 Montreux (CH); HOFER, Jérôme, 1816 Montreux (CH); JOSIMOV, Darko, 1816 Montreux (CH); RAJA, Ganesh, 1816 Montreux (CH); VORGIC, Branislav, 1816 Montreux (CH)
(74) Mandataire: Micheli & Cie SA
(86) Numéro de dépôt international: PCT/IB2022/051360
(87) Numéro de publication internationale: WO 2022/175823

(56) Documents cités:
- EP-A1- 2 829 810
- WO-A1-2005/078353
- CH-A5- 692 516
- CN-A- 107 300 200
- CN-A- 108 072 084
- CN-A- 109 253 481
- CN-U- 202 253 856
- CN-U- 204 923 131
- CN-U- 208 794 498
- CN-U- 210 267 433
- CN-Y- 2 289 979
- CN-Y- 2 324 456
- US-A- 3 248 858
- US-A- 3 260 189
- US-A1- 2018 154 372

## Description

La présente invention a pour objet une hotte de ventilation, notamment destinée à équiper une cuisine professionnelle, plus particulièrement une hotte de ventilation autonettoyante

En général, dans une cuisine professionnelle, la hotte de ventilation destinée à retenir les graisses des vapeurs et fumées provenant d'une cuisinière comprend des moyens de filtration et des moyens permettant de nettoyer les moyens de filtration en position de service et/ou pendant le fonctionnement de la hotte. Ces moyens de nettoyage sont en général agencés pour amener un produit de nettoyage dilué dans de l'eau jusqu'aux moyens de filtration.

Les hottes de ventilation professionnelles autonettoyantes comprennent en général un plénum dans lequel sont logés les moyens de filtration et les moyens de nettoyage. Le plénum est ouvert d'un côté sur la cheminée par laquelle est évacuée l'air filtré et de l'autre côté sur la zone de captation de l'air vicié au-dessus de la cuisinière. Comme la solution de nettoyage ne doit pas retomber sur la cuisinière, l'ouverture d'aspiration du plénum sur la zone de captation de l'air viciée doit permettre d'aspirer ledit air vicié sans laisser échapper la solution nettoyante. L'ouverture d'aspiration doit être dimensionnée et positionnée de manière à capter l'air vicié le plus efficacement possible.

Le document CN 2 324 456 décrit une hotte de ventilation comprenant des moyens de filtration logés dans un plénum fermé dans sa partie inférieure. Le plénum comprend deux ouvertures, la première est située dans la partie inférieure de la hotte et la seconde est située dans la partie inférieure de la hotte. Ainsi, les ouvertures de la hotte soient situées à des niveaux de hauteur différents et décalées de sorte à ne pas être superposées.

Le document CH 692 516 décrit une hotte à filtre à billes d'argile. Le document EP 2 829 810 décrit une amélioration dans laquelle la hotte à billes d'argile est autonettoyante et les billes présentent un PH initial acide.

Le document CN 204 923 131 décrit une hotte dont la paroi comprend plusieurs ouvertures qui sont à des niveaux de hauteur différents et qui ne sont pas superposées.

Le document US 2018/154372 décrit un précipitateur électrostatique pour la remédiation des émissions dans un environnement de restaurant ou de cuisine comprenant un dispositif de brumisation pour refroidir le flux d'air par refroidissement par évaporation.

Le document WO 2005/078353 décrit un système de filtration autonettoyant pouvant notamment être utilisé dans une hotte de ventilation et comprenant deux filtres et deux buses de dispersion de solution de nettoyage. Ce document prévoit l'agencement de plusieurs chambres dans le système de filtration séparées par des déflecteurs pour empêcher que la solution de nettoyage ne s'écoule hors du système.

Le but de la présente invention est de proposer une hotte de ventilation, notamment une hotte de ventilation autonettoyante, qui soit efficace et compacte.

La présente invention a pour objet une hotte de ventilation selon la revendication 1.

Les figures annexées illustrent schématiquement et à titre d'exemple, une forme d'exécution d'une hotte de ventilation selon l'invention.

La figure 1 illustre une forme d'exécution d'une hotte de ventilation selon l'invention.

Les figures 2 et 3 sont des vues en coupe de la hotte de la figure 1. La figure 3 illustre en particulier le fonctionnement d'un système de refroidissement de l'air avant filtration équipant la hotte selon la forme d'exécution décrite.

La hotte de ventilation selon l'invention comprend un caisson 1 dont la partie inférieure est destinée à être située au-dessus d'une cuisinière (non illustrée), tandis que la partie supérieure est destinée à être connectée avec une cheminée d'évacuation 10.

Le caisson 1 est fermé d'un côté par un fond 100. Dans la suite, les notions de « avant » et « arrière » et « extérieur » ou « intérieur » de la hotte seront données par rapport à ce fond 100. Les notions « vertical », « horizontal », « inférieur » et « supérieur » s'étendent par rapport à l'orientation de la hotte sur les figures. En particulier, l'arrière de la hotte s'entend de la partie de la hotte plus proche du fond 100 sur l'axe horizontal tandis que l'avant de la hotte s'entend de la partie de la hotte la plus éloignée du fond 100 sur l'axe horizontal. De même, la profondeur de la hotte est la dimension de la hotte sur l'axe horizontal par rapport au fond 100.

Dans sa partie inférieure, le caisson 1 est partiellement fermé par un ou des panneaux 2. Selon l'invention, les panneaux sont agencés pour former au moins deux passages 3 ou ouvertures de captation par lesquels sont aspirées les vapeurs et fumées provenant d'une cuisinière située sous la hotte. Selon l'invention, les passages 3 sont agencés pour capter l'air vicié à au moins deux niveaux de hauteur différents par rapport à la cuisinière. En outre, comme illustré sur la figure 2, les passages 3 ne se trouvent pas dans le même plan vertical mais dans deux plans verticaux distincts. Les passages 3 sont donc à la fois décalés en hauteur sur l'axe vertical et décalés dans la profondeur sur l'axe horizontal de la hotte. Ainsi, ils ne sont pas superposés. Pour ce faire les panneaux 2, ne sont ni verticaux ni horizontaux mais forment un angle strictement aigu (<90° et >0°) avec l'axe vertical. En particulier, le passage le plus haut sur l'axe vertical de la hotte est celui qui se trouve la plus à l'avant de la hotte tandis que le passage le plus bas sur l'axe vertical de la hotte est celui qui se trouve le plus à l'arrière de la hotte.

Les vapeurs et fumées peuvent être aspirées par tout moyen d'aspiration approprié bien connu de l'homme du métier comme par exemple un ventilateur extracteur qui serait placé dans le caisson 1 de la hotte de ventilation ou dans la cheminée d'évacuation 10.

Les passages 3 débouchent chacun dans une chambre ou plénum 4 délimité dans le caisson 1.

Le plénum 4 comprend des moyens de filtration 5 ainsi que des moyens de nettoyage 6 des moyens de filtration 5. Dans la forme d'exécution illustrée, la hotte de ventilation comprend en outre des moyens de refroidissement 7 de l'air vicié également logés dans le plénum 4.

De préférence, les panneaux 2 formant les deux passages sont démontables pour permettre d'accéder aisément au plénum 4 et à la zone de filtration (5, 6, 7), ce qui peut être obligatoire selon le type de hotte et/ou de cuisinière.

De préférence et comme illustré aux figures, les moyens de filtration 5 comprennent un filtre à billes d'argile expansée tel que décrit dans le document EP 2829810.

De préférence, le filtre à billes 5 comprend une grille supérieure 51 essentiellement plate et une grille inférieure 52 cannelée permettant ainsi d'augmenter sa surface. La surface de contact entre le filtre 5 et les vapeurs et fumées de la cuisinière est ainsi augmentée conférant au filtre 5 une efficacité élevée. De plus, les billes d'argile permettent également de bloquer d'éventuelles étincelles qui seraient aspirées (grils à charbon ou à bois).

Les billes d'argile du filtre présentent un diamètre suffisamment grand pour réduire la perte de charge lorsque l'air chargé de graisse traverse le filtre 5. De préférence, le diamètre des billes est compris entre 15 et 20 mm. En réduisant la perte de charge, on réduit ainsi l'énergie nécessaire pour l'aspiration des vapeurs. De plus, plus le diamètre des billes est grand plus elles sont faciles à nettoyer. L'épaisseur du lit de billes dans le cadre permet également de contrôler la perte de charge ainsi que l'efficacité du filtre. En effet, plus l'épaisseur est grande plus le dégraissage sera important. En outre, de préférence, les billes d'argile présentent un pH acide, compris entre 5 et 5.5. Ce pH peut être obtenu par tout traitement approprié des billes et notamment par tamponnage (trempage des billes dans une solution acide pour faire baisser leur pH naturel). Avec cette caractéristique, en fin de vie du filtre 5, après des cycles de lavage répétés utilisant un produit de nettoyage basique, dont le pH est généralement compris entre 9 et 9,5, les billes présentent un pH compris entre 6 et 6,5, l'acidité initiale des billes neutralisant le caractère basique du produit de nettoyage. Cela permet un retraitement et un recyclage des billes facilités.

Les moyens de nettoyage 6 du filtre à billes 5 permettant d'amener et de disperser une solution de nettoyage (mélange eau - produit de nettoyage par exemple) sur ledit filtre 5 peuvent présenter toute forme appropriée et notamment celle décrite en détail dans le document EP 2829810. Dans la forme d'exécution illustrée, les moyens de nettoyage comprennent au moins une buse désignée par la référence 6.

Dans cette forme d'exécution, les passages 3 sont en outre agencés pour que la solution de nettoyage ne puisse pas s'écouler vers l'extérieur du plénum 4 par lesdits passages 3 lors du nettoyage des moyens de filtration. En particulier, les passages 3 forment donc des ouvertures qui ne sont ni dirigées vers le bas et la cuisinière, ni verticales mais dirigées vers le haut de la hotte afin que la solution de nettoyage ne puisse pas passer par lesdits passages 3 et sortir du plenum 4. Ainsi, de préférence, les panneaux 2 forment un angle strictement aigu (<90° et >0°) avec l'axe vertical et ouvert ou dirigé vers le haut de la hotte.

La hotte de ventilation selon la forme d'exécution illustrée comprend en outre des moyens de refroidissement 7 de l'air vicié. Ces moyens de refroidissement 7 sont logés dans le plénum 4 et ont pour but de permettre le refroidissement de l'air vicié capté par les passages 3 lorsque ce flux d'air traverse les moyens de filtration 5. Les moyens de refroidissement 7 permettent aussi d'éteindre d'éventuelles étincelles qui auraient été aspirées. Ce dispositif est particulièrement utile pour une hotte de ventilation destinée à des cuisinières à fort dégagement de chaleur et/ou de flammes et/ou d'étincelles comme les grils à bois ou à charbon.

Les moyens de refroidissement 7 sont agencés pour disperser de l'eau froide sur les moyens de filtration 5. De préférence, les moyens de refroidissement 7 sont agencés pour brumiser l'eau sur les moyens de filtration 5, c'est-à-dire vaporiser de l'eau sous forme de gouttelettes très fines. Les moyens de refroidissement 7 peuvent présenter toute forme appropriée, comme une buse telle qu'illustrée sur les figures, connectée à des moyens de distribution de l'eau (pompe, réservoir, moyens de commande, tuyau...).

Les moyens de refroidissement 7 sont en outre agencés pour fonctionner de la manière suivante.

En fonctionnement, la hotte de ventilation aspire l'air vicié chaud (vapeurs et fumées) de la cuisinière dans le plénum 4 via les passages 3. L'air vicié chaud traverse ensuite les moyens de filtration 5 et chauffent ces derniers. Sur commande (manuelle ou automatique), les moyens de refroidissement 7 dispersent ou brumisent par intermittence de l'eau froide 8 sur les moyens de filtration 5. L'eau froide, de préférence sous forme de brume, se propage à l'intérieur des moyens de filtration 5 aspirée par la hotte et ses moyens d'aspiration. Les moyens de filtration 5 sont ainsi humidifiés et en les traversant, l'air vicié chaud va donc être refroidi et les éventuelles étincelles éteintes par évaporation au contact de l'eau dans les moyens de filtration 5.

La figure 2 illustre un effet connexe participant aussi partiellement au refroidissement de l'air vicié aspiré par la hotte. L'eau froide brumisée par les moyens de refroidissement 7 sur les moyens de filtration va en partie s'évaporer au contact des moyens de filtration 5 chauds et créée un brouillard ou brume 9. Cette brume 7 va s'étendre dans le plénum 4 en dessous des moyens de filtration 5. La figure 2 illustre en différents niveaux de gris le jet d'eau froide 8 dispersé par les moyens de refroidissement 7 ainsi que le brouillard 9 qui se forme ensuite. L'air vicié chaud qui traverse le brouillard 9 est donc déjà en partie refroidi avant d'être aspiré au travers des moyens de filtration 5 humidifiés.

Les moyens de refroidissement 7 décrits ci-dessus peuvent fonctionner par intermittence puisqu'il suffit de garder les moyens de filtration 5 humides, sans qu'un jet d'eau en continu ne soit nécessaire. La consommation d'eau nécessaire pour refroidir les fumées et vapeurs lors de l'utilisation de la hotte de ventilation est donc diminuée, encore plus si l'eau est brumisée, la brumisation entraînant une faible consommation. Le refroidissement de l'air vicié est ainsi amélioré par rapport à aux systèmes connus dans lesquels l'air vicié doit traverser un rideau d'eau froide pour être refroidi, rideau qui doit fonctionner en continu et avec un débit d'eau important.

De préférence, les moyens de nettoyage 6, les moyens de refroidissement 7 et les passages 3 sont agencés pour qu'il n'y ait pas d'éclaboussures sur la cuisinière lors de l'actionnement des moyens de nettoyage et/ou des moyens de refroidissement, c'est-à-dire que la solution de nettoyage ou de refroidissement ne peut pas s'écouler par les passages 3 hors du plénum sur la cuisinière.

De préférences, les passages 3 sont les plus grands possible. De manière encore plus privilégiée, chacun des passage 3 s'étend essentiellement sur toute la longueur de la hotte de manière continue.

La forme d'exécution de la hotte de ventilation ci-dessus a été décrite à titre d'exemple uniquement. Des variantes sont bien entendu possibles. Notamment, comme déjà mentionné, les moyens de filtration, les moyens de nettoyage des moyens de filtration et/ou les moyens de refroidissement pourraient présenter toute forme appropriée et ne sont pas limités à ceux illustrés et décrits ci-dessus. De plus, la hotte de ventilation peut comprendre tout moyen de commande approprié agencé pour commander manuellement ou automatiquement les moyens d'aspiration, les moyens de nettoyage des moyens de filtration et/ou les moyens de refroidissement.

En outre, les moyens de refroidissement pourraient encore être agencés pour faire partie des moyens de nettoyage et participer au nettoyage des moyens de filtration. Dans la forme d'exécution illustrée par exemple, la buse 7 est également agencée pour disperser une solution de nettoyage sur les moyens de filtration 5 lors d'un cycle de nettoyage.

En variante également, les moyens de refroidissement pourraient comprendre un substrat au travers duquel peut passer l'air vicié et placé dans le plénum avant les moyens de filtration. Dans cette variante, les moyens de refroidissement sont agencés pour disperser de l'eau par intermittence sur le substrat pour l'humidifier. L'air vicié chaud est refroidi lorsque celui-ci traverse ledit substrat, l'air refroidi étant ensuite aspiré au travers des moyens de filtration.

La hotte de ventilation selon l'invention se caractérise donc par le fait qu'elle comprend des moyens de filtration logés dans un plénum essentiellement fermé et comprenant au moins deux ouvertures sur l'extérieur de la hotte par lesquelles l'air (fumées et vapeurs) est aspiré dans le plénum et au travers des moyens de filtration. Lesdites au moins deux ouvertures se trouvent à des niveaux différents de hauteur par rapport à l'axe vertical de la hotte et à des niveaux de profondeur différents par rapport à l'axe horizontal de la hotte. Il y a donc au moins une ouverture dans une partie haute de la hotte et une ouverture dans une partie basse de la hotte ainsi qu'au moins une ouverture à l'avant de la hotte et une ouverture à l'arrière de la hotte. Ainsi la hotte, selon l'invention est plus efficace car elle permet de capter les fumées simultanément dans la partie haute et basse de la hotte, à l'avant et à l'arrière. Les fumées ont plus de chance d'être aspirées par l'une ou l'autre des ouvertures jusqu'au moyens de filtration. Avec au moins deux ouvertures, on a également une surface d'aspiration plus grande, ce qui entraîne une vitesse réduite lorsque que l'air vicié pénètre dans le plenum puis tourne pour se diriger dans les moyens de filtration. Cette réduction de vitesse implique une réduction des turbulences et donc des pertes de charges. On réduit ainsi l'énergie nécessaire pour l'aspiration l'air vicié. En outre, la surface d'aspiration est augmentée sans devoir augmenter la taille de la hotte qui peut même être réduite dans sa profondeur par rapport à une hotte de l'art antérieur avec une seule ouverture d'aspiration et des caractéristiques aérauliques identiques.

La hotte de ventilation comprend des moyens de nettoyage des moyens de filtration et le plénum est fermé dans sa partie basse de sorte que la solution de nettoyage traversant les moyens de filtration ne peut pas s'écouler par le fond du plénum sur la cuisinière. La solution de nettoyage est de préférence récupérée dans le fond du plénum avant d'être éliminée (eaux usées ou réservoir pour retraitement).

De préférence, les moyens de filtration comprennent au moins un filtre à billes d'argile expansée.

La hotte de ventilation comprend en outre des moyens de refroidissement de l'air aspiré par les ouvertures dans le plénum. Lesdits moyens de refroidissement sont agencés pour disperser, par intermittence, de l'eau froide sur les moyens de filtration ou sur un substrat que l'air peut traverser et placé en amont des moyens de filtration de sorte que l'eau aspirée par la hotte au travers du substrat ou des moyens de filtration humidifie ledit substrat ou lesdits moyens de filtration et de sorte que l'air aspiré par les ouvertures dans le plénum est refroidi par évaporation de l'eau, les éventuelles étincelles éteintes, lorsqu'il traverse ledit substrat ou les moyens de filtrations humidifiés.

## Revendications

1. Hotte de ventilation comprenant des moyens de filtration (5) logés dans un plénum (4) de la hotte essentiellement fermé dans sa partie inférieure, le plénum (4) comprenant au moins deux ouvertures (3) sur l'extérieur de la hotte par lesquelles l'air est aspiré dans le plénum (4) et au travers des moyens de filtration (5), lesdites au moins deux ouvertures se trouvant à des niveaux différents de hauteur par rapport à l'axe vertical de la hotte de ventilation, lesdites au moins deux ouvertures se trouvant dans des plans verticaux distincts de sorte à ne pas être superposées, la hotte comprenant encore des moyens de nettoyage (6) des moyens de filtration (5), le plénum (4) étant fermé dans sa partie inférieure de sorte qu'une solution de nettoyage dispersée par les moyens de nettoyage et traversant les moyens de filtration (5) ne peut pas s'écouler par le fond du plénum sur l'extérieur de la hotte de ventilation, **caractérisée par le fait qu'**elle comprend en outre des moyens de refroidissement (7) de l'air aspiré par les ouvertures (3) dans le plénum (4), lesdits moyens de refroidissement (7) étant agencés pour disperser, par intermittence, de l'eau froide (8) sur les moyens de filtration (5) ou sur un substrat perméable à l'air et placé en amont des moyens de filtration (5), de sorte que l'eau aspirée par la hotte au travers du substrat ou des moyens de filtration (5) humidifie ledit substrat ou lesdits moyens de filtration (5) et de sorte que l'air aspiré par les ouvertures (3) dans le plénum (4) est refroidi par évaporation de l'eau lorsqu'il traverse ledit substrat ou les moyens de filtrations (5) humidifiés ; et **par le fait que** les ouvertures (3) sont agencées de sorte que la solution de nettoyage ne peut pas s'écouler hors du plénum (4) par lesdites ouvertures (3).

2. Hotte de ventilation selon la revendication précédente, **caractérisée par le fait que** les ouvertures (3) sont formées dans une paroi du plénum (4) agencée de sorte que ladite paroi forme un angle strictement aigu, c'est à dire strictement supérieur à 0° et strictement inférieur à 90°, avec l'axe vertical de la hotte.

3. Hotte de ventilation selon la revendication précédente, **caractérisée par le fait que** la paroi du plénum est formée monobloc ou formée de plusieurs éléments.

4. Hotte de ventilation selon l'une des revendications précédentes, **caractérisée par le fait que** les ouvertures (3) sont obtenues par l'agencements d'au moins deux panneaux (2) formant des parois du plénum (4) et démontables pour permettre l'accès au plénum (4) et aux moyens de filtration (5).

5. Hotte de ventilation selon l'une des revendications précédentes, **caractérisée par le fait que** les ouvertures (3) sont essentiellement dirigées vers le haut de la hotte.

6. Hotte de ventilation selon la revendication précédente, **caractérisée par le fait que** les ouvertures (3) sont formées dans une paroi du plénum (4) agencée de sorte que ladite paroi forme un angle strictement aigu, c'est à dire strictement supérieur à 0° et strictement inférieur à 90°, avec l'axe vertical de la hotte, ledit angle étant dirigé ou ouvert vers le haut selon l'axe vertical de la hotte.

7. Hotte de ventilation selon l'une des revendications précédentes, **caractérisée par le fait que** les moyens de filtration (5) comprennent au moins un filtre à billes d'argile expansée.

## Patentansprüche

1. Lüftungshaube, die Filterungsmittel (5) umfasst, die in einem Plenum (4) der Haube untergebracht sind, das in seinem unteren Teil im Wesentlichen geschlossen ist, wobei das Plenum (4) mindestens zwei Öffnungen (3) auf der Außenseite der Haube umfasst, über welche die Luft in das Plenum (4) und durch Filterungsmittel (5) angesaugt wird, wobei die mindestens zwei Öffnungen sich an unterschiedlichen Höhenebenen in Bezug auf die vertikale Achse der Lüftungshaube befinden, wobei die mindestens zwei Öffnungen sich derart in getrennten vertikalen Ebenen befinden, dass sie einander nicht überlagern, wobei die Haube ferner Mittel (6) zur Reinigung der Filterungsmittel (5) umfasst, wobei das Plenum (4) in seinem unteren Teil derart geschlossen ist, dass eine Reinigungslösung, die von den Reinigungsmitteln verteilt wird und die Filterungsmittel (5) durchquert, nicht über den Boden des Plenums zur Außenseite der Lüftungshaube auslaufen kann, **dadurch gekennzeichnet, dass** sie ferner Mittel (7) zur Kühlung der über die Öffnungen (3) in das Plenum (4) angesaugten Luft umfasst, wobei die Kühlungsmittel (7) dazu gestaltet sind, zeitweise kaltes Wasser (8) auf den Filterungsmitteln (5) oder auf einem Substrat zu verteilen, das luftdurchlässig ist und stromaufwärts der Filterungsmittel (5) platziert ist, derart dass das Wasser, das von der Haube durch das Substrat oder die Filterungsmittel (5) angesaugt wird, das Substrat oder die Filterungsmittel (5) befeuchtet, und derart dass die über die Öffnungen (3) in das Plenum (4) angesaugte Luft durch Verdampfung des Wassers gekühlt wird, wenn es das/die angefeuchtete/n Substrat oder Filterungsmittel (5) durchquert; und dadurch, dass die Öffnungen (3) derart gestaltet sind, dass die Reinigungslösung nicht über die Öffnungen (3) aus dem Plenum (4) auslaufen kann.

2. Lüftungshaube nach dem vorhergehenden Anspruch, **dadurch gekennzeichnet, dass** die Öffnungen (3) in einer Wand des Plenums (4) gebildet sind, die derart gestaltet ist, dass die Wand einen streng spitzen Winkel, das heißt von streng größer als 0° und streng kleiner als 90°, zur vertikalen Achse der Haube bildet.

3. Lüftungshaube nach dem vorhergehenden Anspruch, **dadurch gekennzeichnet, dass** die Wand des Plenums aus einem Stück gebildet ist oder aus mehreren Elementen gebildet ist.

4. Lüftungshaube nach einem der vorhergehenden Ansprüche, **dadurch gekennzeichnet, dass** die Öffnungen (3) durch die Anordnungen von mindestens zwei Platten (2) erhalten werden, welche Wände des Plenums (4) bilden und demontierbar sind, um den Zugang zum Plenum (4) und zu den Filterungsmitteln (5) zu erlauben.

5. Lüftungshaube nach einem der vorhergehenden Ansprüche, **dadurch gekennzeichnet, dass** die Öffnungen (3) im Wesentlichen hin zur Oberseite der Haube gerichtet sind.

6. Lüftungshaube nach dem vorhergehenden Anspruch, **dadurch gekennzeichnet, dass** die Öffnungen (3) in einer Wand des Plenums (4) gebildet sind, die derart gestaltet ist, dass die Wand einen streng spitzen Winkel, das heißt von streng größer als 0° und von streng kleiner als 90°, mit der vertikalen Achse der Haube bildet, wobei der Winkel entlang der vertikalen Achse der Haube nach oben gerichtet oder offen ist.

7. Lüftungshaube nach einem der vorhergehenden Ansprüche, **dadurch gekennzeichnet, dass** die Filterungsmittel (5) mindestens ein Blähtonkugelfilter umfassen.

## Claims

1. Ventilation hood comprising filtration means (5) housed in a plenum (4) of the hood, said plenum being substantially closed in its lower part, the plenum (4) comprising at least two openings (3) to the exterior of the hood through which the air is drawn into the plenum (4) and through the filtration means (5), said at least two openings being located at different height levels with respect to the vertical axis of the ventilation hood, said at least two openings being located in distinct vertical places so as not to be superimposed, the hood further comprising means (6) for cleaning the filtration means (5), the plenum (4) being closed in its lower part such that a cleaning solution dispersed by the cleaning means and passing through the filtration means (5) cannot flow through the bottom of the plenum to the exterior of the ventilation hood, **characterised in that** it further comprises means (7) for cooling the air drawn in through the openings (3) into the plenum (4), said cooling means (7) being arranged to disperse, intermittently, cold water (8) onto the filtration means (5) or onto an air-permeable substrate placed upstream of the filtration means (5) such that the water drawn in by the hood through the substrate or the filtration means (5) humidifies said substrate or said filtration means (5) and such that the air drawn in by the openings (3) into the plenum (4) is cooled by evaporation of the water when it passes through said humidified substrate or filtration means (5); and **in that** the openings (3) are arranged such that the cleaning solution cannot flow out of the plenum (4) through said openings (3).

2. Ventilation hood as claimed in the preceding claim, **characterised in that** the openings (3) are formed in a wall of the plenum (4) arranged such that said wall forms a strictly acute angle, i.e. strictly greater than 0° and strictly less than 90°, with the vertical axis of the hood.

3. Ventilation hood as claimed in the preceding claim, **characterised in that** the wall of the plenum is formed as a single piece or is formed of several elements.

4. Ventilation hood as claimed in any one of the preceding claims, **characterised in that** the openings (3) are obtained by the arrangement of at least two panels (2) forming walls of the plenum (4), said panels being removable so as to allow access to the plenum (4) and to the filtration means (5).

5. Ventilation hood as claimed in any one of the preceding claims, **characterised in that** the openings (3) are substantially directed towards the top of the hood.

6. Ventilation hood as claimed in the preceding claim, **characterised in that** the openings (3) are formed in a wall of the plenum (4) arranged such that said wall forms a strictly acute angle, i.e. strictly greater than 0° and strictly less than 90°, with the vertical axis of the hood, said angle being directed or open upwards in relation to the vertical axis of the hood.

7. Ventilation hood as claimed in any one of the preceding claims, **characterised in that** the filtration means (5) comprise at least one expanded clay ball filter.
